# EUROPÄISCHE PATENTSCHRIFT

(11) **EP 0 786 038 B1**
(45) Veröffentlichungstag und Bekanntmachung des Hinweises auf die Patenterteilung: **02.09.1998**
(21) Anmeldenummer: 95932766.9
(22) Anmeldetag: 18.09.1995
(51) Int. Cl.: E04B 1/00

(54) **BALKON**
BALCONY
BALCON

(30) Priorität: 19.09.1994 DE 9415167 U
(43) Veröffentlichungstag der Anmeldung: 30.07.1997
(73) Patentinhaber: ROVAC TECHNOLOGY AB, 172 07 Sundbyberg (SE)
(72) Erfinder: SVENSSON, Ulf, Georg, S-777 94 Söderbärke (SE); BERGSTRÖM, Rolf, Olof, Bernhard, S-182 35 Danderyd (SE)
(74) Vertreter: Rostovanyi, Peter
(86) Internationale Anmeldenummer: EP9503653
(87) Internationale Veröffentlichungsnummer: WO9609446

(56) Entgegenhaltungen:
- EP-A- 0 058 143
- DE-A- 2 608 872
- NL-A- 8 600 964

## Beschreibung

Die vorliegende Neuerung betrifft einen Balkon zum nachträglichen Anbau an einem Gebäude.

Die EP-A-0 058 143 beschreibt einen derartigen Balkon.

Die DE-A-26 08 872 beschreibt auch einen Balkon, der in einem Stück aus einem Schichtstoffmaterial mit einem Kern aus hartem Zellkunststoff ausgeführt ist.

Die Konstruktion dieser und anderer vorbekannter Balkone gestattet jedoch nicht, dass die Balkone den immer höheren Anforderungen an Festigkeit und Sicherheit genügen, die u.a. von den neuen deutschen Normen gestellt werden. Somit haben die bekannten Konstruktionen den Nachteil, dass die maximal zugelassene Last wesentlich begrenzt werden muss. Der Neuerung liegt deshalb die Aufgabe zugrunde, einen Balkon der eingangs erwähnten Art zu schaffen, der höheren Lasten widerstehen kann als die bekannten Balkone und ausserdem unter Berücksichtigung der Bauvorschriften grösser als die bekannten Balkone gemacht werden kann.

Gemäss der Neuerung wird diese Aufgabe gelöst, indem ein Balkon der eingangs erwähnten Art die im Anspruch 1 genannten Merkmale aufweist. Die untergeordneten Ansprüche geben besonders bevorzugte Ausführungsformen der Neuerung an.

Eine Ausführungsform eines neuerungsgemässen Balkons wird unten anhand der beigefügten Zeichnungen näher beschrieben. Es zeigen:
- Fig. 1: eine perspektivische Ansicht eines gemäss der Neuerung ausgebildeten Balkons direkt vor dem Zusammenführen mit Wandbefestigungen an einem Gebäude,
- Fig. 2: eine Seitenansicht des Balkons,
- Fig. 3: eine Vorderansicht eines Abschnitts des Balkons, teilweise im Querschnitt,
- Fig. 4: eine Draufsicht eines Abschnitts des Balkons,
- Fig. 5: einen Querschnitt längs des Linie V-V in Fig. 4,
- Fig. 6: einen Querschnitt längs der Linie VI-VI in Fig. 4,
- Fig. 7: einen Querschnitt längs der Linie VII-VII in Fig. 3
- Fig. 8: einen Querschnitt einer alternativen Ausführungsform längs der Linie VII-VII in Fig. 3,
- Fig. 9-10: Querschnitte längs der Linie IX-IX bzw. X-X in Fig. 3
- Fig. 11: eine Teilvergrösserung der in Fig. 2 gezeigten Ansicht, um zu veranschaulichen, wie ein Versteifungseisen eingesetzt ist, und
- Fig. 12-15: Querschnitte längs der Linie XII-XII, XIII-XIII, XIV-XIV, bzw. XV-XV in Fig. 2, 3 und 11.

Fig. 1 zeigt einen Balkon 10 gemäss der vorliegenden Neuerung. Der Balkon ist ein in einem Stück hergestellter Kasten, der nach oben und zum Gebäude hin offen ist, an welchem er befestigt werden soll. Der Kasten ist als ein Laminat mit einer Aussenschicht aus faserverstärktem Kunststoff, insbesondere wärmeausgehärtetem Kunststoff, aufgebaut, in dem Glasfasern einlaminiert worden sind. Die Glasfasern können beim Aufspritzen des Kunststoffs auf eine Form in demselben einlaminiert werden. Die Faserverstärkung kann auch oder ausserdem aus Gewebeeinlagen oder Vorgarnfäden (Roving) aus Verstärkungsmaterial bestehen. Die Technik zur Herstellung von faserverstärkten Kunststoffschichten ist wohlbekannt und braucht deshalb hier nicht beschrieben zu werden.

Wie aus den Figuren hervorgeht, ist der Boden 11 des Kastens als eine Sandwich- oder Laminatschicht mit einer Ausssenschicht 12 aus faserverstärktem Kunststoff, insbesondere Polyesterharz, und einem Kern 13 aus Zellkunststoff, inbesondere PVC-Schaum, geformt. Dies ergibt eine ausgezeichnete Festigkeit und eine gute Dämpfung von Lärm bei Hagel und kräftigem Regen.

Der Boden 11 geht in ein Stück mit den nach oben gerichteten Vorder- und Seitenwänden 15 über. An den Seitenwänden sind in bekannter Weise vertikale Versteifungsrippen 16 angeformt, die auf die Länge der Wand etwa gleichmässig verteilt sind. Ausserdem sind hauptsächlich horizontale Versteifungsrippen 17 vorgesehen, die auch einstückig mit dem Rest des Balkons ausgebildet sind. Zumindest eine derartige Rippe ist zwischem dem Boden 11 des Balkons und der Oberkante der Wände 15 angeordnet. Diese Rippe/n ergibt/ergeben eine wesentliche Erhöhung der Steifigkeit der Wände und eine wesentlich kräftigere Widerstandsfähigkeit gegen Abwärtsbiegung beim Belasten des Balkons.

An dem U-förmigen Ende des Kastens 10, das an einer Wand eines Gebäudes montiert werden soll, ist ein nach aussen gerichteter Flansch 18, 19 angeformt. Im oberen Teil der Seitenwände 15 benachbart zum inneren Ende des Balkons sind Versteifungsbleche 20 vorhanden, die im faserverstärkten Kunststoff einlaminiert sind. Wie aus einem Vergleich der Fig. 11-15 ersichtlich, sind diese Bleche dreieckig. An ihrer dem Gebäude zugewandten Seite und ihrer nach oben gewandten Seite haben diese Bleche einen nach aussen gerichteten Flansch 21, 22. Die Bleche sind im Kunststoff eingekapselt, um als Verstärkung des Kunststoffs bei den Löchern 23 zu dienen, die sich durch die vertikal gerichteten Flansche 18 erstrecken und bei der Montage wie in Fig. 1 gezeigt verwendet werden.

Wie in Fig. 10 veranschaulicht, ist die Oberkante der Balkonwände mit einem nach aussen gerichteten Absatz 24 ausgebildet, der beispielsweise zur Abstützung von Blumenkästen verwendet werden kann. Diese nach aussen gerichtete Jogglingbewegung oder Parallelverschiebung des Wandmaterials ergibt ausserdem eine kräftige Verstärkung der Balkonkante und eine Verbesserung der Fähigkeit der Balkonkante, Lasten aufzunehmen. Zur Erhöhung der Stärke und Biegesteifigkeit des oberen Balkens ist auch dieser obere Abschnitt als ein Laminat geformt, in dem ein PVC-Schaumkern 25 von einer faserverstärkten Kunststoffschicht 26 umschlossen und in einem Stück mit dem Rest des Balkons hergestellt ist. An der Oberkante ist ausserdem ein nach aussen gerichteter Flansch 27 vorgesehen, der noch mehr die Fähigkeit des Balkongeländers verstärkt, einer Biegung nach aussen bei Belastung nach aussen hin zu widerstehen, wie sie immer beim Balkon vorkommt.

Aus Fig. 10 geht auch hervor, dass eine Verstärkungsrippe 28 an den Balkonwänden direkt am Übergang zwischen dem Absatz 24 und den darunterliegenden Wandabschnitten angeordnet ist. Diese Verstärkungsrippe 28 hat auch einen Kern 29 aus PVC-Schaum. Die Rippe erstreckt sich in der gezeigten Ausführungsform nicht ganz bis zu dem nach aussen gerichteten Flansch 18, sondern hört etwas ausserhalb dieses Flansches auf, erstreckt sich jedoch ein Stück über das Versteifungsblech 28 hinein. In dieser Weise wird die Versteifungsrippe 20 durch die Schicht aus wärmeausgehärtetem Kunststoff mit dem Versteifungsblech verbunden werden, was die Fähigkeit des Balkons, Laste aufzunehmen, verbessert.

Auch in der Nähe des Bodens 11 ist eine Versteifungsrippe 30 mit einem PVC-Schaumkern 31 längs der Unterkante des Bodens 11 des Balkons angeformt. Auch diese Verstärkungsrippe fördert die Fähigkeit, einer Abwärtsbiegung des Balkonbodens beim Belasten des Balkons nahe dessen äusserem Ende zu widerstehen.

An der Innenkante des Balkons, d.h. der Kante, die dem Gebäude zugewandt ist, ist auch eine kräftige balkenförmige Versteifung 31 vorgesehen, die die Form eines Rohrbalkens hat und in dem nach unten gerichteten Flansch 19 endet. In diesem Flansch sind Löcher 33 geformt, um das Festschrauben dieses Flansches an der Wand des Gebäudes zu ermöglichen. Dieses Festschrauben dient zwei Zwecken: einmal wird die Befestigungskraft erhöht, zum anderen wird verhindert, dass Papier, Schmutz u.dgl. zwischem dem Balkon und dem Gebäudekörper hinunterfällt.

Fig. 7 und 8 zeigen zwei alternative Ausführungsformen der horizontalen Versteifungsrippe 17, die sich rund um den Balkon erstreckt. In Fig. 7 ist die Rippe aus einem PVC-Schaumkern 34 ausgebildet, der am dünneren Wandabschnitt der Balkonwand anliegt. In Fig. 8 ist ausserdem ein Verstärkungsblech oder Verstärkungsstreifen 35 im Kunststoff einlaminiert worden, falls eine Aussenbekleidung höheren Gewichts an der Aussenseite des Balkons befestigt werden soll. Dieser Blechstreifen erstreckt sich zweckdienlich den ganzen Weg rund um den Balkon. Dieselbe Konstruktion kann bei zusätzlichen Rippen verwendet werden, falls erwünscht. Der PVC-Schaumkern der Rippe 17 kann auch eine Holzrippe sein, aber in diesem Falle braucht nicht unbedingt der Blechstreifen 35 verwendet zu werden, falls eine Aussenbekleidung am Balkon vorgesehen ist.

Schliesslich zeigt Fig. 9 eine vertikale Verstärkungsrippe 16 am Balkongeländer. Diese Rippe hat auch einen PVC-Schaumkern 34 und ist in derselben Weise wie die vertikale Verstärkungsrippe 17 ausgebildet, ist aber niedriger als diese.

Für den Ablauf von Wasser und anderen Flüssigkeiten sind im Boden 11 an der Aussenwand 15 vorzugweise zwei Entwässerungslöcher vorgesehen, wobei die Ränder der Löcher von einer faserverstärkten Kunststoffschicht abgedeckt sind, damit der PVC-Schaumkern im Boden von der faserverstärkten Kunststoffschicht völlig umgeben ist. Falls erwünscht, können diese Entwässerungslöcher dann an die normalen, zum Ableiten von Regenwasser vorgesehenen Fallrohre des Gebäudes angeschlossen werden.

## Patentansprüche

1. Balkon zum nachträglichen Anbau an einem Gebäude, mit einem in einem Stück aus faserverstärktem Kunststoff hergestellten Kasten (10), der nach oben und zum Gebäude hin offen ist und an seinen dem Gebäude zugewandten Kanten einen Befestigungsflansch (18, 19) aufweist, wobei der Boden (11) des Kastens als Sandwich aus oberen und unteren faserverstärkten Kunststoffschichten (12, 13) und einer dazwischenliegenden Distanzschicht (14) aus PVC-Schaum ausgebildet ist und eine balkenförmige Versteifung (31) zumindest längs seiner dem Gebäude zugewandten Kante aufweist, und wobei die vertikalen Wände (15) des Kastens (10) das Geländer des Balkons bilden und sowohl vertikale (16) als auch horizontale (17, 30) Versteifungsbalken aufweisen, die in einem Stück mit dem Rest der Wände (15) ausgebildet sind, wobei die horizontalen Versteifungsbalken (17, 30) sich bis zu dem Befestigungsflansch (18, 19) an jedem Ende des Kastens (10) erstrecken, und wobei die Versteifungsbalken (16, 17, 30) einen Kern aus Holz und/oder einen im faserverstärkten Kunststoff eingelegten Metallstreifen (35) an der nach aussen gewandten Seite der Versteifungsbalken aufweisen.

2. Balkon nach Anspruch 1, **dadurch gekennzeichnet,** dass die Versteifungsbalken (16, 17, 30) einen Kern (31, 34) aus PVC-Schaum und einen im faserverstärkten Kunststoff eingelegten Metallstreifen (35) an der nach aussen gewandten Seite der Versteifungsbalken aufweisen.

3. Balkon nach Anspruch 1 oder 2, bei dem ein Versteifungsbalken (28) an den Balkonwänden (15) am Übergang zwischen einem sich oben befindenden, nach aussen gerichteten Absatz (24) und den darunterliegenden Wandabschnitten angeordnet ist und bei dem Versteifungsbleche (20) in dem faserverstärkten Kunststoff in den nach aussen gerichteten Wandabschnitten des Balkons zur Verstärkung hiervon einlaminiert sind und an ihrer dem Gebäude zugewandten Seite und ihrer nach oben gewandten Seite einen nach aussen gerichteten, im Kunststoff einlaminierten Flansch (21, 22) aufweisen, dadurch **gekennzeichnet,** dass der am Übergang zwischen dem Absatz (24) und den darunterliegenden Wandabschnitten ausgebildete Versteifungsbalken (28) etwas ausserhalb des Befestigungsflansches (18) des Balkons aufhört, sich jedoch ein Stück über das Versteifungsblech (20) hineinerstreckt.

## Claims

1. A balcony to be later built onto a building, with a box (10) which is made in one piece of fibre-reinforced plastic, is open upwards and towards the building and has at its edges facing the building a fixing flange (18, 19), the floor (11) of the box being formed as a sandwich of upper and lower fibre-reinforced plastic layers (12, 13) and an intermediate spacing layer (14) of PVC foam and having a beam-shaped reinforcement (31) at least along its edge facing the building, and the vertical walls (15) of the box (10) forming the parapet of the balcony and having both vertical (16) and horizontal (17, 30) reinforcing beams, which are formed integrally with the rest of the walls (15), the horizontal reinforcing beams (17, 30) extending up to the fixing flange (18, 19) at each end of the box (10), and the reinforcing beams (16, 17, 30) having a wooden core and/or a metal strip (35) inserted in the fibre-reinforcing plastic on the outwardly directed side of the reinforcing beams.

2. A balcony as claimed in claim 1, **characterised** in that the reinforcing beams (16, 17, 30) have a core (31, 34) of PVC foam and a metal strip (35) inserted in the fibre-reinforced plastic on the outwardly directed side of the reinforcing beams.

3. A balcony as claimed in claim 1 or 2, wherein a reinforcing beam (28) is arranged on the balcony walls (15) in the transition between a top shoulder (24) directed outwards and the subjacent wall portions, and wherein reinforcing plates (20) are laminated in the fibre-reinforced plastic in the outwardly directed wall portions of the balcony for reinforcement thereof and in their side facing the building and their upwardly directed side have an outwardly directed flange (21, 22) laminated in the plastic, **characterised** in that the reinforcing beam (28) formed in the transition between the shoulder (24) and the subjacent wall portions ends somewhat outside the fixing flange (18) of the balcony, but extends a distance over the reinforcing plate (20).

## Revendications

1. Balcon destiné au montage a posteriori sur un bâtiment, comprenant un caisson (10) réalisé d'une seule pièce en matière plastique renforcée par des fibres, ledit caisson étant ouvert vers le haut et en direction du bâtiment, et présentant un flasque de fixation (18, 19) au niveau de ses bordures tournées vers le bâtiment, le fond (11) du caisson étant réalisé sous forme d'un sandwich constitué par une couche supérieure et une couche inférieure de matière plastique renforcée par des fibres (12, 13) et par une couche d'écartement intermédiaire (14) en mousse de PVC, et comporte un renfort en forme de poutre (31) au moins le long de sa bordure tournée vers le bâtiment, et dans lequel les parois verticales (15) du caisson (10) forment la balustrade du balcon, et comportant des poutres de renfort à la fois verticales (16) et horizontales (17, 30), lesquelles sont réalisées d'une seule pièce avec le reste des parois (15), et les poutres de renfort horizontales (17, 30) s'étendant jusqu'au flasque de fixation (18, 19) à chaque extrémité du caisson (10), et dans lequel les poutres de renfort (16, 17, 30) comportent un noyau de bois et/ou une bande de métal (35) intégrée dans la matière plastique renforcée par des fibres, au niveau du côté des poutres de renfort tourné vers l'extérieur.

2. Balcon selon la revendication 1, caractérisé en ce que les poutres de renfort (16, 17, 30) comportent un noyau (31, 34) en mousse de PVC et une bande métallique (35) intégrée dans la matière plastique renforcée par des fibres au niveau du côté des poutres de renfort toumé vers l'extérieur.

3. Balcon selon l'une ou l'autre des revendications 1 et 2, dans lequel une poutre de renfort (28) est agencée au niveau des parois de balcon (15) à la transition entre un prolongement (24) situé en haut et dirigé vers l'extérieur et les tronçons de paroi situés au-dessous, et dans lequel des tôles de renfort (20) sont stratifiées dans la matière plastique renforcée par des fibres dans les tronçons de paroi du balcon dirigés vers l'extérieur pour le renfort de ceux-ci, et comporte de son côté tourné vers le bâtiment et de son côté tourné vers le haut un flasque (21, 22) dirigé vers l'extérieur et stratifié dans la matière plastique, caractérisé en ce que la poutre de renfort (28) réalisée à la transition entre le prolongement (24) et les tronçons de paroi au-dessous s'arrête quelque peu à l'extérieur du flasque de fixation (18) du balcon, mais s'étend cependant vers l'intérieur sur une certaine distance au-delà de la tôle de renfort (20).
